# FASCICULE DE BREVET EUROPEEN

(11) **EP 3 473 949 B1**
(45) Date de publication et mention de la délivrance du brevet: **30.08.2023**
(21) Numéro de dépôt: 18290010.0
(22) Date de dépôt: 01.02.2018
(51) Int. Cl.: F24H 9/00, F24D 19/00, B08B 9/032, F28G 9/00

(54) **INSTALLATION DE DÉSEMBOUAGE POUR UN CIRCUIT DE CHAUFFAGE PAR EAU CHAUDE**
ANLAGE ZUR ENTSCHLAMMUNG FÜR EINEN HEISSWASSER-HEIZKREIS
DESLUDGING INSTALLATION FOR A HOT-WATER HEATING CIRCUIT

(30) Priorité: 01.02.2017 FR 1700102
(43) Date de publication de la demande: 24.04.2019
(73) Titulaire: Bogos, Valéry, 78220 Viroflay (FR)
(72) Inventeur: Bogos, Valéry, 78220 Viroflay (FR)
(74) Mandataire: Degret, Jacques

(56) Documents cités:
- EP-A1- 1 099 488
- WO-A1-88/03065
- DE-A1- 3 902 366
- FR-A1- 2 752 614
- US-A- 4 919 154
- US-B1- 8 628 628

## Description

### DOMAINE TECHNIQUE DE L'INVENTION

La présente invention concerne une installation de désembouage pour un circuit de chauffage par eau chaude d'un bâtiment, ainsi qu'un procédé de fonctionnement de cette installation de désembouage.

### ARRIÈRE-PLAN TECHNOLOGIQUE DE L'INVENTION

Les circuits de chauffage par eau chaude de tout bâtiment dont il convient de réguler la température intérieure comportent généralement un circuit d'eau fermé comprenant une chaudière, une pompe de circulation et des radiateurs qui, disposés dans différentes pièces dudit bâtiment, reçoivent le flux d'eau chaude distribuée par la chaudière pour dissiper des calories. Différents moyens de régulation permettent d'ajuster les débits dans chaque radiateur suivant le chauffage nécessaire dans les pièces.

Avec le temps, il se forme des dépôts dans le circuit de chauffage, en particulier dans les différents radiateurs, comprenant du tartre, des résidus d'oxydation des métaux, et des boues diverses. Ces dépôts freinent la circulation d'eau et les échanges thermiques à certains endroits, ce qui réduit l'efficacité du chauffage et augmente le coût en énergie. De plus, la durée de vie des composants de l'installation peut être affectée par ces dépôts.

Pour cela, il est nécessaire de pratiquer périodiquement des opérations de désembouage du circuit de chauffage.

Un type de machine de nettoyage de circuits de chauffage connu, présenté notamment par le document EP-A1-1099488 publié le 16 mai 2001, comporte sur un chariot un réservoir de produit de désembouage, une pompe de propulsion d'eau contenant un tel produit et deux vannes trois voies à commande simultanée.

En raccordant la machine de nettoyage sur le circuit de chauffage, la pompe propulse l'eau de nettoyage comportant le produit de désembouage dans l'ensemble du circuit. Les deux vannes trois voies à commande simultanée permettent d'inverser de manière simple, par une seule commande, le sens de circulation de l'eau de nettoyage, ce qui permet d'agir de façon plus efficace sur des dépôts se trouvant à certains endroits du circuit, pour les dissoudre et les entraîner.

La machine de nettoyage en question peut également comporter un pot à boues, qui reçoit alors le passage de l'eau de nettoyage afin de laisser se décanter à l'intérieur les boues et de pouvoir récupérer, par exemple avec des aimants, les particules métalliques circulant dans ce fluide.

On fait circuler ensuite une eau de rinçage pour éliminer les traces du produit de désembouage. Ce type de machine équipée des deux vannes à trois voies permet de réaliser, après un unique branchement sur le circuit de chauffage, les deux sens de circulation du fluide ainsi que le rinçage, et ce sans avoir à débrancher et à rebrancher des tuyaux, ce qui aurait l'inconvénient de demander du temps et risquerait d'entraîner des coulures et des salissures dans l'espace de travail.

Un autre procédé connu de nettoyage de circuit de chauffage, présenté notamment par le document FR-A1-2752614, enseignant le préambule du la revendication 1, utilise une machine de nettoyage comportant une pompe, réalisant une propulsion d'eau de nettoyage dans un sens, puis après diverses manoeuvres d'inversion, dans l'autre sens, et un système d'injection d'air qui ajoute de manière continue ou par saccades de l'air sous pression dans le fluide. Les bulles d'air se déplaçant dans le circuit de chauffage créent des contraintes mécaniques qui aident au décollement et à la mise en suspension des dépôts dans ce circuit.

Pour ce procédé connu, les machines peuvent permettre de contrôler le débit du fluide dans le circuit de chauffage, notamment en ajustant la vitesse de la pompe.

Toutefois, on n'a pas d'indication sur la pression appliquée dans le circuit de chauffage, ce qui peut poser de réels problèmes en particulier avec la pression d'air injecté et, dans le cas d'obstruction plus ou moins importante d'éléments du circuit, notamment lorsque des dépôts importants se détachent d'un bloc et viennent colmater brutalement des passages du fluide.

De plus, il peut se présenter le cas d'une obstruction plus forte dans un sens de circulation de l'eau de nettoyage par rapport à l'autre, ce qui augmenterait la pression. Or, une pression trop élevée dans le circuit de chauffage peut entraîner des fissures ou des ruptures, en particulier au niveau de soudures ou de raccords, occasionnant des incidents tels que des inondations.

En outre, ce matériel ne prévoit pas l'emploi de clapets anti-retour lui permettant de fonctionner en inversion de circulation de fluides par une commutation immédiate et simple.

Enfin, le document US-4.919.154 A décrit aussi un procédé de nettoyage d'un circuit de chauffage qui prévoit l'emploi de manomètres et de clapets anti-retour, mais l'installation mettant en oeuvre un tel procédé est particulièrement complexe et encombrante.

Par ailleurs, si les manomètres utilisés dans ladite installation sont tous employés conformément à leur destination habituelle, pour mesurer la pression du fluide en un lieu précis, à savoir le point où ils sont installés, ils ne sont en revanche jamais employés pour relever entre eux une éventuelle différence de pression de nature à conduire ensuite l'utilisateur à modifier le débit de circulation de l'eau de nettoyage.

### DESCRIPTION GÉNÉRALE DE L'INVENTION

La présente invention a notamment pour but d'éviter ces inconvénients de la technique antérieure.

Elle propose à cet effet une installation de désembouage prévue pour être raccordée à deux extrémités d'un circuit de chauffage par eau selon la revendication 1.

Un avantage de cette installation de désembouage est que les manomètres permettent de vérifier en permanence la pression appliquée dans le circuit de chauffage, pour une circulation dans un sens ou dans l'autre, ce qui permet d'ajuster cette pression notamment en réglant la pression délivrée par une pompe de circulation ou par le système d'injection d'air, afin d'éviter des incidents dus à une surpression.

En particulier, lors de changements rapides du sens de circulation de l'eau de nettoyage, avec des injections d'air, sans manipulation complémentaire ni perte de temps, on a toujours un manomètre installé ainsi en permanence du côté amont, indiquant de manière précise la pression dans le circuit de chauffage, ce qui permet d'intervenir rapidement en cas de montée en pression trop forte pour éviter des incidents.

De plus le clapet anti-retour sur chaque système de commande permet sans intervention d'un opérateur, en particulier lors d'inversion du sens de circulation dans le circuit de chauffage, d'injecter de l'air sans risquer de provoquer un retour de fluide dans le moyen de circulation d'eau de nettoyage, ou dans d'autres sources d'alimentation comme la chaudière du circuit de chauffage.

L'installation de désembouage selon l'invention peut en outre comporter une ou plusieurs des caractéristiques suivantes, qui peuvent être combinées entre elles.

Avantageusement, chaque système de commande comporte un robinet d'injection d'air pour injecter de l'air dans l'eau de nettoyage, ledit robinet d'injection étant disposé entre le clapet anti-retour et le manomètre de pression.

Dans une variante de réalisation, les moyens permettant d'injecter l'air dans l'eau de nettoyage sont intégrés au moyen de commande de la circulation de l'eau de nettoyage.

En complément, les manomètres de pression peuvent comporter un moyen de détection automatique d'un seuil de pression.

Selon l'invention chaque système de commande comporte un robinet d'isolement pour l'alimentation à la fois du robinet de blocage et du clapet anti-retour.

Selon l'invention chaque système de commande comporte, pour chaque extrémité du circuit de chauffage, une soupape de sécurité.

Selon encore une autre construction préférentielle, ladite installation comporte un compresseur d'air pouvant injecter de l'air alternativement vers l'une ou l'autre des deux extrémités du circuit de chauffage.

Toujours avantageusement, l'installation selon l'invention comporte un bloc d'inversion relié d'une part aux deux systèmes de commande, et d'autre part à une sortie délivrant une eau sous pression au circuit de chauffage, et à un retour recevant l'eau de ce circuit de ce chauffage, comprenant des moyens permettant d'inverser le branchement de la sortie et du retour.

Dans ce cas, le bloc d'inversion comporte quatre vannes d'inversion de débit, disposées chacune entre d'une part un conduit, et d'autre part la sortie ou le retour.

Préférentiellement, l'installation selon l'invention peut comporter une pompe délivrant l'eau de nettoyage sous pression à la sortie et recevant cette eau par le retour.

L'invention a aussi pour objet un procédé de fonctionnement d'une installation de désembouage selon la revendication 10.

Avantageusement, ledit procédé prévoira d'alterner le sens de circulation de l'eau de nettoyage dans le circuit de chauffage.

De préférence également, pour chaque alternance de sens de circulation de l'eau de nettoyage, le procédé selon l'invention prévoira de réaliser une injection d'air de manière saccadée.

Dans ce cas, pour chaque alternance de sens de circulation de l'eau de nettoyage, le procédé consistera à fermer le robinet de blocage du système de commande disposé en aval du circuit de chauffage à désembouer ainsi que le robinet d'injection de l'autre système de commande et, inversement, à ouvrir le robinet de blocage du second système de commande précité ainsi que le robinet d'injection du premier système de commande précité.

### BRÈVE DESCRIPTION DES DESSINS

Les spécifications détaillées de l'invention sont données dans la description qui suit en liaison avec les dessins ciannexés. Il est à noter que ces dessins n'ont d'autre but que celui d'illustrer le texte de la description et qu'ils ne constituent donc en aucune sorte une limitation de la portée de l'invention.

Dans ces dessins :
- la figure 1 présente une installation de désembouage selon l'invention raccordée à un circuit de chauffage, comprenant une circulation fermée et un compresseur d'air extérieur ;
- la figure 2 présente une installation de désembouage suivant une première variante comprenant une circulation fermée et un compresseur d'air intégré à la pompe de circulation ;
- la figure 3 présente une installation de désembouage suivant une deuxième variante comprenant une circulation ouverte ; et
- la figure 4 présente une installation de désembouage suivant une troisième variante comprenant une circulation ouverte et un bloc d'inversion des raccordements extérieurs.

### DESCRIPTION DES MODES DE RÉALISATION PRÉFÉRÉS DE L'INVENTION

La figure 1 présente un circuit de chauffage d'un bâtiment 2 à désembouer, comportant des radiateurs disposés en série entre une extrémité de raccordement amont 6, recevant l'eau chaude d'une chaudière, et une extrémité de raccordement aval 8 de sortie, ces extrémités représentant le départ et le retour de ce circuit de chauffage.

Dans les exemples suivants, dans un souci de simplification, seulement les radiateurs 4 du circuit de chauffage 2 à désembouer sont représentés, ce circuit pouvant donc, entre autres, comporter une chaudière ou d'autres équipements raccordés sur les extrémités amont 6 et aval 8.

L'installation de désembouage comporte une pompe de propulsion 10 raccordée à un circuit fermé comprenant en série : un premier conduit 12, un premier système de commande 14, le circuit de chauffage 2 entrant par l'extrémité amont 6 et sortant par l'extrémité aval 8, un deuxième système de commande 16, et enfin un deuxième conduit 18 revenant sur la pompe.

La pompe 10 peut commander une circulation d'eau de nettoyage ou de rinçage dans les deux sens du circuit fermé.

La pompe 10 peut comporter en option un pot de désembouage 38, avec un moyen automatique de raccordement sur le conduit de retour du circuit fermé arrivant sur cette pompe, afin de récupérer les boues venant du circuit de chauffage 2 lors du nettoyage.

En variante, le pot de désembouage 38 peut être disposé à l'extérieur de la pompe 10, avec des vannes inversant automatiquement les raccordements sur cette pompe suivant le sens de circulation, afin de disposer ce pot systématiquement sur le conduit de retour du circuit.

Selon l'invention chaque système de commande 14, 16 comporte, en venant du premier conduit 12 ou du deuxième conduit 18, un robinet d'isolement 20, puis un premier raccord trois voies 30 qui alimente un clapet anti-retour 22 laissant passer uniquement le flux venant du robinet d'isolement, et bloquant l'autre sens, et en parallèle un robinet de blocage 24.

Le clapet anti-retour 22 et le robinet de blocage 24 sont raccordés ensuite à un deuxième raccord trois voies 32 qui alimente l'extrémité amont 6, ou respectivement l'extrémité aval 8, du circuit de chauffage 2.

Chaque système de commande 14, 16 est en outre doté d'un manomètre de pression 26 et d'une soupape de sécurité 28. Chaque couple constitué d'un manomètre de pression 26, comprenant un cadran d'affichage dans l'exemple représenté, et d'une soupape de sécurité 28 tarée à trois bars est disposé en série, respectivement entre chaque deuxième raccord trois voies 32 et l'extrémité de raccordement 6 ou, selon, 8 du circuit de chauffage 2.

Les deux soupapes de sécurité 28 des deux systèmes de commande 14, 16 constituent avec leur pression de tarage une sécurité adaptée à la résistance mécanique du circuit de chauffage 2, afin d'évacuer le fluide en cas de surpression vers un conduit d'évacuation basse pression 34 qui est avantageusement relié à un égout 64.

Quant aux manomètres de pression 26, il faut comprendre ici que, sous le terme « manomètres », on entend pour toute la description de la présente demande qu'il s'agit d'une manière générale des appareils permettant la mesure d'une pression, mécaniques ou électroniques, tels que simples manomètres, capteurs de pression, transmetteurs de pression, transducteurs de pression, etc ... dont certains convertissent la pression mesurée en un signal de sortie analogique ou numérique. Dans ces derniers cas, on peut envisager que l'appareil de mesure concerné serait en outre apte à envoyer un signal de commande au robinet d'isolement 20 pour le fermer dans l'hypothèse où la pression mesurée par ledit appareil deviendrait supérieure à trois bars.

Un manomètre généralement installé sur la chaudière du circuit de chauffage, pour mesurer la pression de ce circuit dans les conditions normales de fonctionnement du chauffage, ne remplace pas les deux manomètres spécifiques 26 disposés chacun sur un système de commande 14, 16.

La pompe 10 comporte aussi une liaison 36 vers le conduit d'évacuation 34, afin de pouvoir le cas échéant vidanger une eau de nettoyage ou de rinçage après son utilisation dans l'ensemble du circuit.

Un compresseur d'air 40 alimente un robinet d'injection d'air 42 se trouvant sur chaque système de commande 14, 16, entre le clapet anti-retour 22 et le deuxième raccord trois voies 32, afin d'injecter de l'air sous pression dans l'eau de nettoyage, du côté amont suivant le sens de circulation dans le circuit de chauffage 2, afin d'accompagner cette eau à travers ce circuit.

Le fonctionnement de l'installation de désembouage est le suivant, les deux robinets d'isolement 20 étant ouverts.

Pour une circulation de l'eau de nettoyage dans le sens venant du premier conduit 12, on ferme le robinet de blocage 24 du premier système de commande 14, et on ouvre celui du deuxième système de commande 16.

Un fonctionnement de la pompe 10 alimentant le premier conduit 12 fait circuler le fluide successivement dans le clapet anti-retour 22 du premier système de commande 14, puis dans le circuit de chauffage 2, et ensuite dans le robinet de blocage 24 du deuxième système de commande 16. Le clapet anti-retour 22 du deuxième système de commande 16 est alors opérationnel, c'est-à-dire fermé pour ce sens de circulation. Le fluide revient ensuite par le deuxième conduit 18 à la pompe 10, en passant par le pot de désembouage 38.

En même temps, pendant cette circulation, on injecte de l'air comprimé par le compresseur 40 à l'entrée du circuit de chauffage 2, en ouvrant le robinet d'injection d'air 42 du premier système de commande 14, éventuellement par saccades, afin de provoquer des chocs mécaniques qui aident au décollement et à la circulation des boues.

Après un temps de circulation dans ce sens de l'eau de nettoyage, par exemple cinq minutes, on inverse le sens de circulation. Pour cela, on ferme le robinet de blocage 24 du deuxième système de commande 16, on ouvre celui du premier système de commande 14, et on commande la pompe 10 pour délivrer le flux de l'eau dans le sens inverse du précédent, c'est-à-dire sur le deuxième conduit 18. On injecte de l'air en ouvrant le robinet d'injection d'air 42 du deuxième système de commande 16.

On peut ainsi réaliser plusieurs inversions du sens de circulation de l'eau de nettoyage, avec éventuellement un changement de cette eau, jusqu'à ce que l'eau de sortie soit suffisamment claire, démontrant ainsi la propreté du circuit de chauffage.

Le circuit de désembouage fermé permet de recycler l'eau de nettoyage pour un certain nombre de circulations, et ainsi de limiter sa consommation.

Les manomètres de pression 26 permettent de surveiller en permanence la montée en pression dans le circuit de chauffage 2, pour diminuer ou arrêter si nécessaire la pression délivrée par la pompe 10. En particulier, les circulations alternées successives dans le circuit de chauffage 2 peuvent décoller brutalement des quantités importantes de matière qui pourraient obstruer rapidement des conduits ou des sorties de radiateurs en faisant monter la pression. On assure ainsi la sécurité.

En complément, les manomètres 26 peuvent comporter une détection électrique de seuil envoyant un signal, par exemple sonore ou visuel, pour indiquer une surpression.

Les deux manomètres 26 permettent de surveiller la pression maximum des deux côtés du circuit de chauffage 2 pendant les opérations de désembouage afin d'éviter tout accident. On peut effectuer notamment un arrêt automatique de la montée en pression dans le cas d'un manomètre à détection électrique de seuil. On protège ainsi en particulier des circuits comportant des tuyaux en matière plastique du type polyéthylène réticulé haute densité « PER », qui présentent une résistance à la pression plus faible.

De plus, la différence de pression entre l'entrée et la sortie du circuit de chauffage 2, indiquée par l'écart entre les deux manomètres 26, peut constituer un moyen de mesure de la résistance à la circulation du flux dans ce circuit, et donc un indicateur du niveau d'embouage du circuit.

A l'inverse, si l'on observe une pression au manomètre 26 nettement insuffisante, par exemple de 0,5 bar, on injectera alors davantage d'air à travers le robinet 42 concerné, à savoir celui du système de commande 14 ou 16 constituant l'entrée d'eau de nettoyage via le conduit 12 ou 18, afin de créer les contraintes mécaniques recherchées et de conserver la cadence de désembouage.

Le manomètre 26 disposé du côté de la sortie du circuit de chauffage 2 permet en particulier de détecter une fuite ou un déchirement dans ce circuit de chauffage, en mesurant une baisse de pression brutale et importante.

Le clapet anti-retour 22 de chaque système de commande 14, 16 permet d'éviter automatiquement lors d'une montée en pression du circuit, en particulier pendant l'injection d'air, une remontée de fluides vers le conduit d'entrée d'eau venant de la pompe 10. On peut ainsi inverser le sens de circulation venant de la pompe 10, avec le clapet de l'autre système de commande 14, 16 qui fonctionne alors automatiquement sans intervention manuelle, pour protéger l'autre entrée d'eau.

La figure 2 présente en variante une installation de désembouage similaire, qui se distingue de l'installation de la figure 1 par le fait qu'elle ne comporte pas de compresseur d'air extérieur, ni de robinet 42 d'injection d'air sur chaque système de commande 14, 16.

La pompe 10 comporte dans ce cas un compresseur d'air intégré 50, qui injecte de l'air de manière continue ou par saccades dans le conduit 12, 18 constituant le départ de l'eau de nettoyage. De cette manière, la pompe 10 gère automatiquement le côté d'injection d'air suivant le départ de l'eau de nettoyage, par le conduit 12, 18, sans avoir à intervenir sur ce circuit d'air.

La figure 3 présente une deuxième variante de l'installation de désembouage présentée à la figure 1, comportant une alimentation d'eau extérieure 62 directement reliée au premier conduit 12, le deuxième conduit 18 étant relié à un égout 64 par l'intermédiaire du pot de désembouage 38.

On réalise une circulation d'eau venant de l'alimentation extérieure 62, en utilisant la pression de ce réseau d'alimentation pour la propulsion. L'eau, après avoir servi une unique fois dans le circuit de chauffage 2, est rejetée dans l'égout 64 après récupération des boues.

L'inversion de sens de circulation de l'eau de nettoyage dans le circuit de chauffage 2 se fait dans ce cas après une inversion manuelle des branchements sur l'alimentation d'eau extérieure 62 et sur l'égout 64.

Dans l'installation de la figure 3, le compresseur d'air 40 peut être remplacé par un appareil du commerce, traditionnel, combinant une pompe pour propulser l'eau et un compresseur d'air.

Il résulte de tout ce qui précède que l'invention consistant en la combinaison des deux systèmes de commande 14 et 16 avec le compresseur d'air 40 et la distribution d'eau froide sanitaire 62 remplace très avantageusement les appareils de l'état actuel de la technique constituées d'une pompe et d'un compresseur intégré.

La figure 4 présente une troisième variante de l'installation de désembouage présentée à la figure 1, comportant un bloc d'inversion 60 relié à la sortie de l'eau sous pression 72 et au retour de cette eau sous pression 74 de la pompe 10. Chaque conduit 12, 18 est relié à la fois à la sortie 72 et au retour 74, à chaque fois par une vanne d'inversion de débit 70. Chaque vanne d'inversion de débit 70 peut être à commande manuelle, ou à commande automatisée.

De cette manière en ouvrant deux vannes d'inversion de débit 70 opposées et en fermant les deux autres, on relie la sortie de la pompe 72 au premier conduit 12 ou au deuxième conduit 18, l'autre conduit étant simultanément relié au retour de la pompe 74.

La pompe 10 est reliée par ailleurs à une entrée venant d'une alimentation d'eau extérieure 62, et à une sortie 36 allant vers le conduit d'évacuation basse pression 34 relié à un égout 64. Le pot de désembouage 38 est installé sur la sortie avant l'égout 64. En variante le pot de désembouage 38 peut être installé sur l'un des deux conduits 12 ou 18.

Le bloc d'inversion 60 permet d'alterner les raccordements de la sortie de la pompe 72 et de son retour 74, en ouvrant deux vannes d'inversion de débit 70 opposées et en fermant les deux autres, et alternativement en inversant cette manoeuvre, ce qui s'effectue de manière rapide par une simple commande manuelle ou automatique, sans effectuer de débranchement de raccord.

De cette manière, suivant la commande du bloc d'inversion 60, on réalise une circulation d'eau venant de l'alimentation extérieure 62, puis montée en pression par la pompe 10, dans un sens ou dans l'autre. L'eau venant sur le retour 74 peut être recyclée par la pompe 10 pour être délivrée par la sortie 72. Après un certain nombre de cycles l'eau est rejetée dans l'égout 64 après récupération des boues.

En variante le bloc d'inversion 60 peut être intégré dans la pompe 10. Par ailleurs si la pression du circuit d'alimentation extérieure 62 est suffisante, on peut se passer d'une pompe de pression 10.

Le compresseur d'air 40 alimente chaque robinet d'injection d'air 42 par une vanne motorisée d'injection d'air 76, permettant d'effectuer automatiquement un débit saccadé d'air suivant un programme prédéfini.

Pour toutes les variantes de circuit de nettoyage utilisant une pression de fluide venant d'une pompe 10 ou d'un réseau d'alimentation extérieure 62, les manomètres de pression 26 assurent de manière simple et efficace la sécurité.

Comme il va de soi, l'invention ne se limite pas aux seuls modes d'exécution préférentiels décrits ci-dessus.

Elle embrasse au contraire toutes les variantes possibles de réalisation, pour autant que ces dernières ne sortent pas du cadre délimité par les revendications ci-jointes qui définissent la portée de la présente invention.

Ainsi, d'ailleurs, sans modifications autres que celles permettant d'associer l'invention à d'autres systèmes imposant de temps à autre un nettoyage de l'intérieur dudit système, le procédé selon l'invention pourrait servir au nettoyage de dispositifs ayant deux extrémités qui permettent entre elles la circulation du fluide de nettoyage dans un sens, dans l'autre sens, ou dans les deux sens respectivement alternés du dispositif à nettoyer. Les pots d'échappement de véhicules pourraient constituer des solutions de nettoyage universelles à l'aide du procédé selon l'invention.

## Revendications

1. - Installation de désembouage prévue pour être raccordée à deux extrémités (6, 8) d'un circuit de chauffage par eau chaude (2), comportant un moyen de commande de circulation d'une eau de nettoyage entre ces extrémités (6, 8), permettant d'inverser le sens de circulation dans les deux conduits (12, 18) du circuit de chauffage (2), comportant un système d'injection d'air (40, 50) dans l'eau de nettoyage, et comportant deux systèmes de commande (14, 16) disposés chacun respectivement à une extrémité (6, 8) du circuit de chauffage (2), **caractérisée en ce que** chaque système de commande (14, 16) comporte un robinet d'isolement (20), puis un premier raccord trois voies (30) dont l'une des voies prolonge le conduit (12, 18), et un deuxième raccord trois voies (32) dont l'une des voies alimente une extrémité (6, 8) du circuit de chauffage (2), les deux autres voies reliant en parallèle les deux raccords (30, 32) comportant l'une un clapet anti-retour (22), laissant passer uniquement le flux venant du robinet d'isolement (20), et bloquant l'autre sens, l'autre un robinet de blocage (24), **en ce que** la voie du deuxième raccord (32) de chaque système de commande (14, 16) qui alimente une extrémité (6,8) du circuit de chauffage est en outre dotée d'un manomètre de pression (26) et d'une soupape de sécurité (28) et **en ce que** les moyens (42, 50) permettant d'injecter l'air dans l'eau de nettoyage sont situés en un point en amont dudit manomètre de pression (26) suivant le sens de circulation dans le circuit de chauffage (2) et injectent de l'air de manière continue ou par saccades.

2. - Installation de désembouage selon la revendication 1, **caractérisée en ce que** chaque système de commande (14, 16) comporte un robinet d'injection d'air (42) pour injecter de l'air dans l'eau de nettoyage, ledit robinet d'injection (42) étant disposé entre le clapet anti-retour (22) et le deuxième raccord trois voies (32) .

3. . - Installation de désembouage selon l'une quelconque des revendications 1 et 2, **caractérisée en ce qu'**elle comporte un compresseur d'air (40, 50) pouvant injecter de l'air alternativement vers l'un ou l'autre des deux conduits (12, 18) du circuit de chauffage (2).

4. . - Installation de désembouage selon l'une quelconque des revendications 1 à 3, **caractérisée en ce que** le moyen de commande de circulation de l'eau de nettoyage entre les extrémités (6, 8) de ladite installation est une pompe de propulsion (10) apte à inverser le sens de la circulation de l'eau de nettoyage.

5. - Installation de désembouage selon la revendication 4, **caractérisée en ce que** la pompe (10) intègre le compresseur d'air (50), lequel compresseur injecte de l'air de manière continue ou par saccades dans le conduit (12, 18).

6. - Installation de désembouage selon l'une quelconque des revendications 1 à 5, **caractérisée en ce que** les manomètres de pression (26) comportent un moyen de détection automatique d'un seuil de pression.

7. - Installation de désembouage selon l'une quelconque des revendications 1 à 6, **caractérisée en ce qu'**elle comporte un bloc d'inversion (60) relié d'une part aux deux systèmes de commande (14, 16), et d'autre part à une sortie (72) délivrant une eau sous pression au circuit de chauffage (2), et à un retour (74) recevant l'eau de ce circuit de ce chauffage (2), comprenant des moyens permettant d'inverser le branchement de la sortie (72) et du retour (74).

8. - Installation de désembouage selon la revendication 7, **caractérisée en ce que** le bloc d'inversion (60) comporte quatre vannes d'inversion de débit (70), disposés chacune entre d'une part un conduit (12, 18), et d'autre part la sortie (72) ou le retour (74).

9. - Installation de désembouage selon la revendication 7 ou 8, **caractérisée en ce qu'**elle comporte une pompe (10) délivrant l'eau de nettoyage sous pression à la sortie (72) et recevant cette eau par le retour (74).

10. - Procédé de fonctionnement d'une installation de désembouage selon l'une quelconque des revendications 1 à 9, **caractérisé en ce qu'**il consiste à surveiller la pression indiquée par chacun des deux manomètres, et par voie de conséquence la différence entre les pressions ainsi indiquées entre l'entrée et la sortie du circuit de chauffage, cette différence de pression constituant un moyen de mesure de la résistance à la circulation du flux dans ledit circuit, et donc un indicateur du niveau d'embouage.

11. - Procédé de fonctionnement selon la revendication 10, **caractérisé en ce qu'**il alterne le sens de circulation de l'eau de nettoyage dans le circuit de chauffage (2).

12. - Procédé de fonctionnement selon la revendication 11, **caractérisé en ce que**, pour chaque alternance de sens de circulation de l'eau de nettoyage, il réalise une injection d'air de manière saccadée.

## Patentansprüche

1. Anlage zur Entschlammung, vorgesehen für die Verbindung mit beiden Enden (6, 8) eines Heißwasser-Heizkreislaufs (2), mit einer Steuereinrichtung der Zirkulation eines Reinigungsfluids zwischen diesen beiden Enden (6, 8), was eine Umkehrung der Zirkulationsrichtung in den beiden Rohren (12, 18) des Heizkreislaufs (2) ermöglicht, mit einem Lufteinblassystem (40, 50) in das Reinigungswasser, und mit zwei Steuersystemen (14, 16) von denen jedes an einem entsprechenden Ende (6, 8) des Heizkreislaufs (2) angeordnet ist, **dadurch gekennzeichnet, dass** jedes Steuersystem (14, 16) einen Schließhahn (20), sodann einen Drei-Wege-Anschluss (30), von dem einer der Wege das Rohr (12, 18) verlängert, und einen zweiten Drei-Wege-Anschluss (32) aufweist, von dem einer der Wege ein Ende (6, 8) des Heizkreislaufs (2) speist, wobei die anderen beiden Wege parallel die beiden Anschlüsse (30, 32) verbinden, wobei einer ein Rückschlagventil (22) aufweist, das ausschließlich den Fluss, der vom Schließhahn (20) kommt, hindurch fließen lässt, und die andere Richtung blockiert, und der andere einen Sperrhahn (24) aufweist, dass der Weg des zweiten Anschlusses (32) eines jeden Steuersystems (14, 16), der ein Ende (6, 8) des Heizkreislaufs speist, darüber hinaus mit einem Druckmesser (26) und einem Sicherheitsventil (28) versehen ist, und dass die Einrichtungen (42, 50), die ermöglichen, Luft in das Reinigungswasser einzublasen, an einem Punkt stromauf des Druckmessers (26) angeordnet sind, gemäß der Zirkulationsrichtung in dem Heizkreislauf (2) und Luft auf kontinuierliche Weise oder stoßweise einblasen.

2. Entschlammungsanlage nach Anspruch 1, **dadurch gekennzeichnet, dass** ein jedes Steuersystem (14, 16) einen Lufteinblashahn (42) aufweist zum Einblasen von Luft in das Reinigungswasser, wobei der Einblashahn (42) zwischen dem Rückschlagventil (22) und dem zweiten Drei-Wege-Anschluss (32) angeordnet ist.

3. Entschlammungsanlage nach Anspruch 1 oder 2, **dadurch gekennzeichnet, dass** sie einen Luftkompressor (40, 50) aufweist, der Luft abwechselnd in das eine oder das andere der beiden Rohre (12, 18) des Heizkreislaufs (2) einblasen kann.

4. Entschlammungsanlage nach einem der Ansprüche 1 bis 3, **dadurch gekennzeichnet, dass** die Steuereinrichtung der Zirkulation des Reinigungsfluids zwischen den Enden (6, 8) der Anlage eine Vortriebspumpe (10) ist, die in der Lage ist, die Zirkulationsrichtung des Reinigungswassers umzukehren.

5. Entschlammungsanlage nach Anspruch 4, **dadurch gekennzeichnet, dass** die Pumpe (10) den Luftkompressor (50) umfasst, wobei der Kompressor Luft auf kontinuierliche Weise oder stoßweise in das Rohr (12, 18) einbläst.

6. Entschlammungsanlage nach einem der Ansprüche 1 bis 5, **dadurch gekennzeichnet, dass** die Druckmesser (26) eine Einrichtung zum automatischen Erfassen einer Druckschwelle aufweisen.

7. Entschlammungsanlage nach einem der Ansprüche 1 bis 6, **dadurch gekennzeichnet, dass** sie einen Inversionsblock (60) aufweist, der einerseits mit den zwei Steuerungssystemen (14, 16) und andererseits mit einem Ausgang (72) verbunden ist, der dem Heizkreislauf (2) Druckwasser liefert, und eine Rückführung (74) aufweist, die das Wasser des Heizkreislaufs (2) aufnimmt, die Einrichtungen aufweist, die ermöglichen, den Anschluss des Austritts (72) und der Rückführung (74) umzudrehen.

8. Entschlammungsanlage nach Anspruch 7, **dadurch gekennzeichnet, dass** der Inversionsblock (60) vier Mengenumschaltventile (70) aufweist, die jeweils zwischen einerseits einem Rohr (12, 18) und andererseits dem Ausgang (72) oder der Rückführung (74) angeordnet sind.

9. Entschlammungsanlage nach Anspruch 7 oder 8, **dadurch gekennzeichnet, dass** sie eine Pumpe (10) aufweist die das Reinigungswasser unter Druck zu dem Ausgang (72) liefert und dieses Wasser durch die Rückführung (74) aufnimmt.

10. Verfahren zum Betrieb einer Entschlammungsanlage nach einem der Ansprüche 1 bis 9, **dadurch gekennzeichnet, dass** es darin besteht, den Druck, der von einem jeden der beiden Druckmesser angegeben wird, und folglich die Differenz zwischen den so angegebenen Drücken zwischen dem Eingang und dem Ausgang des Heizkreislaufs zu überwachen, wobei die Druckdifferenz ein Mittel zum Messen des Widerstands bei der Zirkulation des Stromes in dem Kreislauf und somit einen Indikator bezüglich des Niveaus der Verschlammung bildet.

11. Betriebsverfahren nach Anspruch 10, **dadurch gekennzeichnet, dass** es die Zirkulationsrichtung des Reinigungswassers in dem Heizkreislauf (2) abwechselt.

12. Betriebsverfahren nach Anspruch 11, **dadurch gekennzeichnet, dass** für jede Umkehr der Zirkulationsrichtung des Reinigungswassers es ein Lufteinblasen auf getaktete Weise durchführt.

## Claims

1. A desludging installation provided to be connected to two ends (6, 8) of a hot-water heating circuit (2), comprising means for controlling the flow of cleaning water between these ends (6, 8), making it possible to reverse the flow direction in the two pipes (12, 18) of the heating circuit (2), comprising a system for injecting air (40, 50) into the cleaning water, and comprising two control systems (14, 16) each arranged respectively at one end (6, 8) of the heating circuit (2), **characterised in that** each control system (14, 16) comprises an isolation valve (20), then a first three-way coupling (30), one of the channels of which extends the pipe (12, 18), and a second three-way coupling (32), one of the channels of which supplies an end (6, 8) of the heating circuit (2), the two other channels connecting in parallel the two couplings (30, 32), one comprising a nonreturn valve (22), which only allows through the flow coming from the isolation valve (20) and blocks the other direction, and the other a blocking valve (24), **in that** the channel of the second coupling (32) of each control system (14, 16) which supplies one end (6, 8) of the heating circuit is also equipped with a pressure gauge (26) and a pressure-relief valve (28) and **in that** the means (42, 50) making it possible to inject air into the cleaning water are located at a point upstream of said pressure gauge (26) in flow direction in the heating circuit (2) and inject air continuously or sporadically.

2. The desludging installation according to claim 1, **characterised in that** each control system (14, 16) comprises an air-injection valve (42) for injecting air into the cleaning water, said injecting valve (42) being arranged between the nonreturn valve (22) and the second three-way coupling (32).

3. The desludging installation according to any one of claims 1 and 2, **characterised in that** it comprises an air compressor (40, 50) capable of injecting air alternatively towards one or the other of the two pipes (12, 18) of the heating circuit (2).

4. The desludging installation according to any one of claims 1 to 3, **characterised in that** the means for controlling the flow of cleaning water between the ends (6, 8) of said installation is a drive pump (10) capable of reversing the flow direction of the cleaning water.

5. The desludging installation according to claim 4, **characterised in that** the pump (10) includes the air compressor (50), which compressor injects air continuously or sporadically into the pipe (12, 18).

6. The desludging installation according to any one of claims 1 to 5, **characterised in that** the pressure gauges (26) comprise means for automatically detecting a pressure threshold.

7. The desludging installation according to any one of claims 1 to 6, **characterised in that** it comprises a pilot block (60) connected on the one hand to the two control systems (14, 16), and on the other hand to an outlet (72) providing pressurised water to the heating circuit (2), and to a return (74) receiving the water from this heating circuit (2), comprising means making it possible to reverse the connection of the outlet (72) and of the return (74).

8. The desludging installation according to claim 7, **characterised in that** the pilot block (60) comprises four flow-reversing valves (70), each arranged between on the one hand a pipe (12, 18), and on the other hand the outlet (72) or the return (74).

9. The desludging installation according to claim 7 or 8, **characterised in that** it comprises a pump (10) supplying pressurised cleaning water to the outlet (72) and receiving this water by the return (74).

10. A method for operating a desludging installation according to any one of claims 1 to 9, **characterised in that** it consists of monitoring the pressure indicated by each of the two gauges, and, consequently, the difference between the pressures indicated between the inlet and the outlet of the heating circuit, this pressure difference forming a means of measuring the flow resistance of the flux in said circuit, and therefore an indicator of the sludge level.

11. The operating method according to claim 10, **characterised in that** it alternates the flow direction of the cleaning water in the heating circuit (2).

12. The operating method according to claim 11, **characterised in that**, for each alternation of the flow direction of the cleaning water, air is injected sporadically.
